# EUROPÄISCHE PATENTSCHRIFT

(11) **EP 2 703 161 B1**
(45) Veröffentlichungstag und Bekanntmachung des Hinweises auf die Patenterteilung: **26.10.2016**
(21) Anmeldenummer: 13182025.0
(22) Anmeldetag: 28.08.2013
(51) Int. Cl.: B41F 21/10, B41F 21/00

(54) **Douplex-Druckmaschine in Reihenbauweise**
Duplex printing machine in a series configuration
Machine d'impression duplex à structure en ligne

(30) Priorität: 04.09.2012 DE 102012017436
(43) Veröffentlichungstag der Anmeldung: 05.03.2014
(73) Patentinhaber: Heidelberger Druckmaschinen AG, 69115 Heidelberg (DE)
(72) Erfinder: Kündgen, Rolf, 76669 Bad Schönborn (DE)

(56) Entgegenhaltungen:
- EP-A1- 0 924 091
- EP-A2- 1 386 865
- DE-A1-102008 024 216
- DE-U1- 29 521 986

## Beschreibung

Die Erfindung bezieht sich auf eine Bogendruckmaschine für den beidseitigen Digitaldruck.

Im Handbuch der Printmedien, Helmut Kipphan, Seite 715, Abbildung 5.1 - 10 ist eine E-Print 1000, Indigodruckmaschine für den beidseitigen Digitaldruck beschrieben. Es ist hierbei vorgesehen, dass ein auf einem Druckzylinder mittels eines Zwischenzylinders mehrfarbig bedruckten Bogen mittels einer Wendetasche gewendet wird und an den Druckzylinder zurückgefördert wird, auf welchem dieser seinen mehrfarbigen Druck auf der Rückseite erhält.

In DE 295 21 986 U1 ist eine Druckmaschine beschrieben, die digitale Druckwerke aufweisen kann und durch Aktivieren bzw. Deaktivieren des Rücktransports zwischen Schön- und Widerdruck umschaltbar ist.

In EP 0 924 091 A1 ist eine digitale Bogendruckmaschine beschrieben, bei welcher die Bogen auf einem Transportband vier Druckwerke passieren und danach eine Bogenweiche, von der die Bogen über einen Rücktransportweg in eine Wendetasche geleitet werden können. Ein in die Wendetasche geleiteter Bogen wird mit der Rückseite nach oben wieder auf das Transportband befördert, um die Rückseite bedrucken zu können.

In DE 10 2008 024 216 A1 ist eine Mehrfarbendruckmaschine mit Druckwerken beschrieben, die elektrofotografische Druckwerke oder auf Tintenstrahltechnik basierende Druckwerke sein können. Die Druckmaschine umfasst eine erste Transporteinheit, die einen Simplexpfad bildet, und eine zweite Transporteinheit, die einen Duplexpfad mit einer Bogenwendeeinheit bildet.

In EP 1 386 865 A1 ist eine digitale Druckmaschine mit einer Vorrichtung zur Bereitstellung von Bogen zur einseitigen oder doppelseitigen Bedruckung beschrieben. Die Vorrichtung umfasst ein Transportband, welches die Druckeinheit durchläuft.

Der Erfindung liegt die Aufgabe zugrunde eine Duplex-Druckmaschine in Reihenbauweise zu schaffen, bei welcher mindestens zwei Druckwerke hintereinander angeordnet sind.

Die Aufgabe wird erfindungsgemäß durch die Merkmale des Anspruchs 1 gelöst.

Die Vorteile an der Erfindung sind in den Unteransprüchen beschrieben.

Ausführungsbeispiele der Erfindung sind in den Zeichnungen dargestellt und werden im Folgenden beschrieben. Es zeigten:
Figur 1: Eine Duplex-Druckmaschine im Schnitt in schematischer Darstellung mit einem Schwinggreifer zum Wenden der Bögen.
Figur 2: Eine Duplex-Druckmaschine gemäß Figur 1 mit einer Anordnung des Wendegreifers an einem dem Ausleger vorgeordneten Druckwerkszylinder.
Figur 3: Ein drittes Ausführungsbeispiel mit einer phasenverstellbaren Transportkette zum Rücktransport der Bögen.
Figur 4: Ein zweites Ausführungsbeispiel mit dreifach großen Druckzylindern und Übergabetrommeln und einer einfach großen Transporttrommel zum Wechseln der Greiferreihe des Druckzylinders.

Eine Douplex-Druckmaschinen 1 weist im Ausführungsbeispiel gemäß Figur 1 drei hintereinander angeordnete Druckwerke 2, 3, 4 auf. Jedes Druckwerk 2, 3, 4 verdruckt eine Farbe und weist jeweils einen das Druckbild tragenden zweifach großen Gummizylinder 6, eine das Druckbild digital erzeugende Vorrichtung, z.B. einen Inkjetkopf 7, einen ersten Trockner 8 und einen zweiten Trockner 9 auf. Der Gummizylinder 6 wirkt mit einem dreifach großen drei Greiferreihen aufweisenden Druckzylinder 10.1 zusammen auf welchem der Bogen das Druckbild vom Gummizylinder 6 erhält.

Ein Anleger 11 führt einem dem ersten Druckwerk 2 vorgeordneten eintourigen, einfachgroßen Zuführzylinder 12 mit einer Greiferreihe einen Bogen zu, welcher vom letzten Druckwerk 4 einem Ausleger 13 zugeführt wird. Zwischen den Druckzylindern 10.2, 10.3, 10.4 der Druckwerke 2, 3, 4 sind jeweils zwei parallel angeordnete Übergabetrommeln 14, 16 und 17, 18 angeordnet.

Eine am ersten Druckwerk 2 angeordnete Wendeeinrichtung 19 weist eine Speichertrommel 21, einen dynamisch antreibbaren Wendegreifer 22 und zwei hintereinander angeordnete einfach große Übergabetrommeln 23, 24 zum Rücktransport des Bogens an den ersten Druckzylinder 2 auf.

Ein vom Anleger 11 mittels des Zuführzylinders 12 dem Druckzylinder 10.1 des ersten Druckwerks 2 zugeführter Bogen wird zunächst im Schöndruck einfarbig bedruckt. Daraufhin wird der Bogen mittels einer Übergabetrommel 14 an den Druckzylinder 10.2 des zweiten Druckwerks 3 übergeben, wo der Bogen ein zweites Druckbild in einer zweiten Farbe erhält. Daraufhin wird der zweifarbig bedruckte Bogen mittels der Übergabetrommel 17 dem Druckzylinder 10.3 des dritten Druckwerks 4 zugeführt und mit einem dritten Druckbild im Schöndruck versehen. Selbstverständlich kann es auch vorgesehen sein, dass der Bogen nur in zwei Druckwerken bedruckt wird oder wahlweise auch in vier oder mehr Druckwerken.

Nach dem Bedrucken im Schöndruck kann der Bogen einseitig mehrfarbig bedruckt dem Ausleger 13 zugeführt werden oder über die Übergabetrommel 18 dem Druckzylinder 10.2 des zweiten Druckwerks 3 und die Übergabetrommel 16 dem Druckzylinder 10.1 des ersten Druckwerks 2 zugeführt werden, welcher mit der Wendeeinrichtung 19 versehen ist. Diese weist eine doppelt große Speichertrommel 21 auf, von welcher eine Hinterkante des Bogens mittels eines oszillierend antreibbaren Wendegreifers 22 erfasst wird und an die Übergabetrommeln 23, 24 übergeben wird, welche den Bogen gewendet einer drei Greiferreihen des Druckzylinders 10.1 zuführen.

Beim Passieren Bogenzufuhrstelle zwischen Zuführzylinder 12 und Druckzylinder 6 wird die Zufuhr vom Anleger 11 unterbrochen, so dass eine Kollision mit einem neuen Bogen vermieden wird. Die Douplex-Druckmaschine 1 lässt sich im Widerdruckmodus mit halber Produktionsgeschwindigkeit gegenüber dem Schöndruckmodus betreiben. Zum Ausgleich von unterschiedlichen Formaten ist der Wendegreifer 22 dynamisch antreibbar. Ein kleines Längenformat wird somit vom Wendegreifer 22 langsamer transportiert, als ein größeres Längenformat.

Bei einer Douplex-Druckmaschine 1 gemäß Figur 2 ist die Wendeeinrichtung 19 am Druckzylinder 10.3 des letzten Druckwerks 3 angeordnet.

Eine Douplex-Druckmaschine 1 weist gemäß Figur 3 eine Wendeeinrichtung 29 auf. Diese besteht im Wesentlichen aus einer Speichertrommel 32 und einer Wendetrommel 35, die den Bogen an seiner Hinterkante ergreift und gewendet einer nachfolgenden Übergabetrommel 28 übergibt, von wo sie ein Kettengreifersystem 31 übernimmt und an eine Übergabetrommel 33 übergibt, welche den Bogen mittels einer weiteren Übergabetrommel 34 an den Druckzylinder 10.3 des dritten Druckwerks zurückfördert. Von dort wird dieser mittels der Übergabetrommel 18 dem Druckzylinder 10.2 und der Übergabetrommel 16 dem ersten Druckzylinder 10.1 zugeführt.

Das Kettengreifersystem 31 weist ein Phasenverstellgetriebe 30 zur Längung der Transportbahn des Bogens auf. Durch diese Maßnahme können Bogen unterschiedlicher Längenformate verarbeitet werden. Hierbei werden Bogenformate mit einer kleineren Länge langsamer transportier als Bogenformate mit einer größeren Länge.

Die Figur 4 zeigt eine Douplex-Druckmaschine 1 mit dreifach großem Druckzylinder 10.1, 10.2, 10.3 und dreifach großen Übergabetrommeln 36 zwischen den Druckwerken 2, 3, 4.

Eine Wendeeinrichtung 19 ist dem letzen Druckzylinder 10.3 zugeordnet und fördert den Bogen zurück zum ersten Druckzylinder 10.1. Um eine Kollision mit einem zuzuführenden Bogen zu vermeiden, ist dem ersten Druckzylinder 10.1 eine einfach große Speichertrommel 37 zugeordnet, welche den Bogen speichert und nach einer Umdrehung an eine nachfolgende Greiferreihe des Druckzylinders 10.1 übergibt.

### Bezugszeichenliste

- 1: Douplex-Druckmaschine
- 2: Druckwerk
- 3: Druckwerk
- 4: Druckwerk
- 6: Gummizylinder
- 7: Inkjetkopf
- 8: Trockner
- 9: Trockner
- 10.1: Druckzylinder
- 10.2: Druckzylinder
- 10.3: Druckzylinder
- 11: Anleger
- 12: Zuführzylinder
- 13: Ausleger
- 14: Übergabetrommel
- 16: Übergabetrommel
- 17: Übergabetrommel
- 18: Übergabetrommel
- 19: Wendeeinrichtung
- 21: Speichertrommel
- 22: Wendegreifer
- 23: Übergabetrommel
- 24: Übergabetrommel
- 28: Übergabetrommel
- 29: Wendeeinrichtung
- 30: Phasenverstellgetriebe
- 31: Kettengreifersystem
- 32: Speichertrommel
- 33: Übergabetrommel
- 34: Übergabetrommel
- 35: Wendetrommel
- 36: Übergabetrommel (dreifach groß)
- 37: Speichertrommel
- 39: Wendeeinrichtung

## Patentansprüche

1. Duplex-Druckmaschine mit mindestens zwei Druckwerken (2, 3, 4) und einer jedem Druckwerk zugeordneten digital ansteuerbaren Bebilderungseinheit (7), wobei jede Bebilderungseinheit einen Druckzylinder (10.1, 10.2, 10.3) aufweist, wobei die Druckwerke (2, 3, 4) hintereinander angeordnet sind und eine Wendeeinrichtung (19; 29) und eine Rückführeinrichtung für den gewendeten Bogen zum ersten Druckzylinder (10.1) aufweisen,
**dadurch gekennzeichnet,**
**dass** zwischen den Druckzylindern (10.2, 10.3, 10.4) dreifach große Übergabetrommeln (36) mit drei Greiferreihen zum Bogentransport oder jeweils zwei parallel angeordnete Übergabetrommeln (14, 16, 17, 18) angeordnet sind.

2. Duplex-Druckmaschine nach Anspruch 1,
**dadurch gekennzeichnet,**
**dass** die Druckzylinder (10.1, 10.2, 10.3) dreifach große Durchmesser und drei Greiferreihen zum Bogentransport aufweisen.

3. Duplex-Druckmaschine nach Anspruch 1 oder 2,
**dadurch gekennzeichnet,**
**dass** vorgesehene Gummizylinder (6) zweifach große Durchmesser aufweisen.

4. Duplex-Druckmaschinen nach Anspruch 1 - 3,
**dadurch gekennzeichnet,**
**dass** die zwischen den Druckzylindern (10.1, 10.2, 10.3) angeordneten Übergabetrommeln (14, 16, 17, 18) einfach große Durchmesser und jeweils eine Greiferreihe zum Bogentransport aufweisen.

5. Duplex-Druckmaschine nach einem der Ansprüche 1 - 4,
**dadurch gekennzeichnet,**
**dass** die Wendeeinrichtung (19, 29) einen oszillierenden dynamisch antreibbaren Wendegreifer (22) aufweist.

6. Duplex-Druckmaschine nach einem der Ansprüche 1 - 5,
**dadurch gekennzeichnet,**
**dass** die Wendeeinrichtung (29) ein Kettengreifersystem (31) mit längbarer Kettenbahn aufweist.

7. Duplex-Druckzylinder nach Anspruch 6,
**dadurch gekennzeichnet,**
**dass** zur Längung der Kettenbahn ein Phasenverstellgetriebe (30) vorgesehen ist.

8. Duplex-Druckmaschine nach Anspruch 1,
**dadurch gekennzeichnet,**
**dass** den ersten Druckzylinder (10.1) eine Speichertrommel (37) zur Übergabe des gewendeten Bogens von einer Greiferreihe des Druckzylinders (10.1) an eine nachfolgende Greiferreihe des Druckzylinders (10.1) vorgesehen ist.

9. Duplex-Druckmaschine nach einem der vorhergehenden Ansprüche,
**dadurch gekennzeichnet,**
**dass** die Bebilderungseinheit (7) einen Inkjetkopf (7) aufweist.

## Claims

1. Duplex printing machine having a minimum of two printing units (2, 3, 4) and a digitally controllable imaging unit (7) associated with every printing unit, wherein every imaging unit has an impression cylinder (10.1, 10.2, 10.3) and wherein the printing units (2, 3, 4) are disposed behind one another and have a reversing device (19; 29) and a returning device for returning the reversed sheet to the first impression cylinder (10.1),
**characterized in**
**that** triple-size transfer drums (36) having three rows of grippers for transporting sheets or two respective transfer drums (14, 16, 17, 18) disposed to be parallel are disposed between the impression cylinders ( 10.2, 10.3, 10.4).

2. Duplex printing machine according to claim 1,
**characterized in**
**that** the impression cylinders (10.1, 10.2, 10.3) are triple-diameter cylinders and have three rows of grippers for transporting sheets.

3. Duplex printing machine according to claim 1or 2,
**characterized in**
**that** blanket cylinders (6) that are provided are double-diameter cylinders.

4. Duplex printing machine according to claims 1-3,
**characterized in**
**that** the transfer drums (14, 16, 17, 18) disposed between the impression cylinders (10,1, 10.2, 10.3) are single-diameter drums, each having one row of grippers for transporting sheets.

5. Duplex printing machine according to any one of claims 1-4,
**characterized in**
**that** the reversing device (19, 29) has a dynamically drivable oscillating reversing gripper (22).

6. Duplex printing machine according to any one of claims 1-5,
**characterized in**
**that** the reversing device (29) has a chain gripper system (31) with an elongatable chain path.

7. Duplex printing machine according to claim 6,
**characterized in**
**that** phase adjustment devices (30) are provided to elongate the chain path.

8. Duplex printing machine according to claim 1.
**characterized in**
**that** a storage drum (37) for transferring the reversed sheet from a row of grippers of the impression cylinder (10.1) to a following row of grippers of the impression cylinder (10.1) is provided.

9. Duplex printing machine according to any one of the preceding claims,
**characterized in**
**that** the imaging unit (7) includes an inkjet head (7).

## Revendications

1. Machine d'impression duplex avec au moins deux groupes d'impression (2, 3, 4) et une unité de formation d'image (7) à commande numérique associée à chaque groupe d'impression, les groupes d'impression (2, 3, 4) étant disposés les uns derrière les autres et présentant un dispositif d'inversion (19 ; 29) et pour la feuille retournée un dispositif de retour au premier cylindre d'impression (10.1).
**caractérisée en ce**
**qu'**il est prévu entre les cylindres d'impression (10.1, 10.2, 10.4) des tambours de transfert (36) trois fois plus grands munis de trois rangées de pinces pour le transport de feuilles ou respectivement deux tambours de transfert (14, 16, 17, 18) disposés parallèlement entre eux.

2. Machine d'impression duplex selon la revendication 1
**caractérisée en ce**
**que** les cylindres d'impression (10.1, 10.2, 10.3) présentent des diamètres trois fois plus grands et trois rangées de pinces pour le transport des feuilles.

3. Machine d'impression duplex selon la revendication 1 ou 2
**caractérisée en ce**
**que** des cylindres en caoutchouc prévus (6) présentent des diamètres deux fois plus grands.

4. Machine d'impression duplex selon les revendications 1 à 3
**caractérisée en ce**
**que** les tambours de transfert (14, 16, 17, 18) disposés entre les cylindres d'impression (10.1, 10.2, 10.3) présentent un diamètre une fois grand et respectivement une rangée de pinces pour le transport des feuilles.

5. Machine d'impression duplex selon les revendications 1 à 4
**caractérisée en ce**
**que** le dispositif d'inversion (19, 29) présente une pince d'inversion oscillante dynamique (22).

6. Machine d'impression duplex selon les revendications 1 à 5
**caractérisée en ce**
**que** le dispositif d'inversion (29) présente un système de pinces (31) avec une chaîne de longueur variable.

7. Cylindre d'impression duplex selon la revendication 6
**caractérisé en ce**
**que** pour l'allongement du convoyeur à chaînes, il est prévu un mécanisme de réglage de phase (30).

8. Machine d'impression duplex selon la revendication 1
**caractérisée en ce**
**qu'**il est prévu pour le premier cylindre d'impression, un tambour de stockage (37) pour le transfert de la feuille retournée d'une rangé de pinces du cylindre d'impression (10.1) à une rangée de pinces suivante du cylindre d'impression (10.1).

9. Machine d'impression duplex selon les revendications précédentes
**caractérisée en ce**
**que** l'unité de formation d'image (7) présente une tête à jet d'encre (7).
